# FASCICULE DE BREVET EUROPEEN

(11) **EP 0 773 867 B1**
(45) Date de publication et mention de la délivrance du brevet: **23.06.1999**
(21) Numéro de dépôt: 95927749.2
(22) Date de dépôt: 02.08.1995
(51) Int. Cl.: B31B 3/28

(54) **DISPOSITIF ET PROCEDE POUR LA REALISATION D'UNE CAISSE A PARTIR D'UN FLAN**
VERFAHREN UND VORRICHTUNG ZUR HERSTELLUNG EINER SCHACHTEL AUS EINERM ZUSCHNITT
DEVICE AND METHOD FOR FORMING A BOX FROM A BLANK

(30) Priorité: 05.08.1994 FR 9409773
(43) Date de publication de la demande: 21.05.1997
(73) Titulaire: OTOR, 75017 Paris (FR)
(72) Inventeur: DESERTOT, Didier, F-21000 Dijon (FR); COLAS, Thierry, F-21240 Talant (FR)
(74) Mandataire: Benech, Frédéric
(86) Numéro de dépôt international: FR9501044
(87) Numéro de publication internationale: WO9604129

(56) Documents cités:
- EP-A- 0 468 860
- DE-A- 4 209 141

## Description

La présente invention concerne un dispositif pour la réalisation d'une caisse à partir d'un flan de matière en feuille comportant une suite de volets rectangulaires reliés les uns aux autres par des premières lignes de pliage parallèles les unes aux autres, comprenant un volet intermédiaire, et un premier ensemble de rabats latéraux disposés d'un côté de ladite suite de volets, reliés à celle-ci par des secondes lignes de pliage perpendiculaires aux premières lignes de pliage et destinés à former au moins partiellement le fond de la caisse, le dispositif étant du type comportant des moyens de stockage de flans en piles, un mandrin de prépliage disposé sur la sortie des moyens de stockage, des moyens d'encollage et de moyens de transfert du flan ainsi préplié vers un mandrin de pliage définitif.

L'invention concerne également un procédé de réalisation d'une caisse notamment à l'aide d'un dispositif du type ci-dessus défini.

Elle trouve une application particulièrement importante bien que non exclusive dans le domaine de l'emballage d'objets ou de groupes d'objets qui sont introduits par le haut dans l'emballage préformé, la fermeture de l'emballage étant réalisée ultérieurement, par exemple par un couvercle rapporté.

On connait déjà (DE-4209141 - A1) un dispositif du type ci-dessus défini.

Ce dispositif présente des inconvénients.

Notamment le transfert de la découpe pré-enroulée autour du mandrin comporte des risques de cabrage et de déformation de la découpe. De plus la précision d'encollage dépend du serrage sur le mandrin, et le repliage des rabats mis en oeuvre ne permet pas d'obtenir une caisse parfaitement équerrée de façon répétitive.

La présente invention vise à fournir un procédé et un dispositif du type ci-dessus défini, répondant mieux que ceux antérieurement connus aux exigences de la pratique, notamment en ce qu'elle permet de réaliser une caisse parfaitement équerrée, à forte cadence, et ce de façon aisée à mettre en oeuvre.

Dans ce but l'invention propose un dispositif selon la revendication 1.

Dans des modes de réalisation avantageux, on a de plus recours à l'une et/ou à l'autre des dispositions suivantes :
- les moyens de plaquage sont constitués par des profilés, lames ou équivalents agencés pour comprimer progressivement de façon élastique le volet intermédiaire du flan contre la face inférieure du mandrin de pliage définitif lors du transfert ;
- les moyens de plaquage comprennent des moyens de support à distance du volet intermédiaire au niveau du mandrin de pliage et des moyens agencés pour rapprocher progressivement et pour venir plaquer ledit volet intermédiaire sur la face inférieure du mandrin de pliage définitif ;
- les moyens de support sont constitués par une plaque mobile ;
- le mandrin de prépliage est de section présentant une forme différente de celle du mandrin de pliage définitif ;
- le mandrin de prépliage présente une section rectangulaire et le mandrin de pliage définitif présente une section octogonale ;
- les moyens de préhension et de déplacement desdits flans vers le mandrin de prépliage comportent des bras latéraux de préhension par ventouse du flan, situé à l'extérieur et pivotant de part et d'autre du mandrin de prépliage, et des moyens de reprise par ventouse dudit flan au travers dudit mandrin de prépliage, lesdits moyens de reprise par ventouse étant associés aux moyens de déplacement du flan préplié, du mandrin de prépliage au mandrin de pliage ;
- le dispositif comporte au niveau du mandrin de pliage définitif, des moyens de pliage intermédiaire des rabats de fond avant mise en pression d'une part des volets destinés à former les parois latérales, et d'autre part des rabats destinés à former ledit fond ;
- le dispositif comporte un système synchrone de plaquage du fond sur le mandrin de pliage définitif ;
- le mandrin de prépliage est disposé directement au dessus de la sortie des moyens de stockage des flans ;
- le mandrin de pliage est de section différente entre une première position de prépliage et une seconde position de formage de la caisse.

L'invention propose aussi un procédé selon la revendication 15.

Avantageusement, le procédé est caractérisé en ce que, pour plaquer ledit flan on comprime progressivement de façon élastique le volet intermédiaire du flan contre la face inférieure du mandrin de pliage définitif lors du transfert.

Dans un autre mode de réalisation avantageux, le procédé est caractérisé en ce que, pour plaquer le volet intermédiaire au niveau du mandrin de pliage, on rapproche progressivement ledit volet intermédiaire de là face inférieure du mandrin de pliage définitif contre laquelle il vient entièrement en appui en fin de plaquage, par l'intermédiaire d'une plaque mobile.

L'invention sera mieux comprise à la lecture d'un mode de réalisation de l'invention donné ci-après à titre d'exemple non limitatif.

La description se réfère aux dessins qui l'accompagnent dans lesquels :
La figure 1 est une vue schématique latérale en élévation d'un mode de réalisation du dispositif selon l'invention.
La figure 2 est une vue schématique, latérale partielle du dispositif de la figure 1 après déplacement et formation de la caisse autour du mandrin de pliage définitif.
La figure 3 est une vue en coupe selon III-III de la figure 1 montrant plus particulièrement le mandrin de prépliage.
Les figures 4 à 10 montrent schématiquement en coupe transversale, au niveau du mandrin de pliage définitif, la formation de la caisse réalisée selon le mode de réalisation de l'invention plus particulièrement décrit ici.

Les figures 1 et 2 montrent schématiquement un dispositif 1 pour la réalisation d'une caisse 2 à partir d'un flan 3 (en trait mixte sur la figure 1) de matière en feuille comportant une suite de volets rectangulaires 4 reliés les uns aux autres par des premières lignes de pliage 5 parallèles les unes aux autres, comprenant un volet intermédiaire, et un premier ensemble de rabats latéraux 6 disposés d'un côté de la suite de volets, reliés à celle-ci par des secondes lignes de pliage 7 et destinés à former au moins partiellement le fond de la caisse.

Le dispositif 1 comporte un magasin 8 d'alimentation en flans horizontaux ou découpes à plat comprenant un chariot élévateur 9 de la pile 10 de flans, maintenue à niveau constant au cours du dépilage. Des moyens 17 de positionnement et de calage précis des flans en x-y sont prévus.

A la fin de chaque pile, celle-ci est remplacée par une pile suivante 12, en attente sur des rouleaux 13, et propre à être poussée sur le chariot élévateur qui est redescendu à cet effet.

Avec le dispositif plus particulièrement décrit ici, le dépilage se fait directement au dessus de la pile 10 grâce à six ou huit ventouses de préhension, à savoir d'une part deux fois deux ventouses 14, solidaires respectivement de deux bras latéraux 15, disposés de part et d'autre du mandrin de prépliage 16 et agencés pour prendre une première position 17, de préhension par aspiration de la découpe du dessus 18, une deuxième position 19, de mise à niveau de la découpe horizontalement sensiblement sous ledit mandrin, et une troisième position 20 de dégagement des bras vers le haut, par exemple à l'aide d'une série 21 de vérins pneumatiques ou électriques articulés, et d'autre part une ou deux séries de deux ventouses articulées 22, de reprise de la découpe, disposées au travers du mandrin 16, axialement par rapport à celui-ci et solidaires du chariot 23 de transfert du flan préplié, sur au moins une partie du trajet, vers le mandrin 24 de pliage définitif (voir figure 2).

Le chariot 23, solidaire des ventouses 22 est par exemple actionné par un équipage articulé 25 comprenant un bras 26 actionné par une tige 27, le bras étant monté pivotant autour d'un axe horizontal transversal 28 fixé à une de ses extrémités. Le bras 26 comprend à son autre extrémité une tige articulée 29 dont une extrémité est montée pivotante sur ladite autre extrémité du bras 26 et l'autre extrémité 30 est d'une part guidée horizontalement par un rail horizontal de guidage disposé parallèlement aux mandrins, et d'autre part mobile en rotation par rapport à une pièce 31 solidaire du chariot 23, ladite pièce étant munie d'un cliquet pousseur 32 agencé pour venir en contact avec la partie arrière du flan 3.

Des moyens 33 de prépliage ou d'enroulement au moins partiel du flan sur le mandrin 16 sont prévus, comprenant des bras 34 rabatteurs, propres à comprimer verticalement sur le mandrin 16 les deux volets longitudinaux situés de part et d'autre du volet intermédiaire inférieur (voir également figure 3). Les bras sont par exemple articulés autour d'un axe 35 et déplaçables parallèlement à l'axe longitudinal du mandrin entre une position effacée, en retrait par rapport au flan, et une position active de compression des volets contre le mandrin.

Dans le mode de réalisation plus particulièrement décrit ici, le mandrin de prépliage est de section rectangulaire, présentant une partie centrale longitudinale évidée, de passage du chariot 23 de transfert équipé en partie basse des ventouses centrales 22 entre la position 36 de prépliage (voir figure 2) et la position 37 de pliage.

Le mandrin 16 est par exemple constitué par quatre barres 16' horizontales, métalliques, parallèles rectangulaires, formant les quatre coins du mandrin.

Le dispositif 1 comprend de plus des moyens 38 de plaquage comprenant une plaque mobile 39 de plaquage du volet intermédiaire 40 du flan préplié sur la face inférieure 41 évidée du mandrin 24 de pliage définitif, des moyens 42 d'encollage comprenant par exemple des buses d'injection pour application d'une colle à chaud connue sous la dénomination anglo-saxonne de "hot melt", et/ou des buses d'injection de colle froide connue de l'homme du métier, disposées sur le trajet entre le mandrin de prépliage 16 et le mandrin de pliage 24 situés dans le prolongement horizontal l'un de l'autre, le mandrin de prépliage se transformant donc en mandrin de pliage de plus faible section dans le mode de réalisation plus particulièrement décrit ici.

Le flan 3 préplié en U sur le mandrin 16 de prépliage et qui est transporté via le chariot 23 ne subit pas, pendant le transport entre le mandrin 16 et le mandrin 24, de résistance par friction importante du fait de la plus faible section du deuxième mandrin, un interstice entre le dispositif de transfert et le mandrin de prépliage étant ménagé avec une valeur supérieure à l'épaisseur du matériau du flan.

Le transfert du flan s'effectue par un système de vide (ventouse) et un pousseur mécanique, pour être en permanence plaqué sur la surface du mandrin.

Des rails de guidage sont par ailleurs prévus, l'ensemble étant agencé pour qu'il ne produise qu'un frottement de roulement lors du processus de transfert.

Le dispositif 1 comprend également des moyens 43 de pliage des rabats 6 destinés à former le fond de l'emballage.

Ces moyens 43 comprennent des vérins pousseurs 44, une plaque de fermeture 45 par exemple actionnée par un dispositif de came 46 entre une position en retrait horizontale, et une position de plaquage du fond sur le mandrin, qui comporte une face d'extrémité 47 propre à servir de contre-appui pour supporter les efforts lors de la mise en pression pour collage du fond.

Dans le mode de réalisation plus particulièrement décrit ici, le dispositif 46 permet également d'actionner le chariot 23, via la tige 27, en même temps que la plaque 45, ce qui autorise une répétitivité mécanique parfaite et donc une très grande précision, les mouvements étant liés mécaniquement comme cela sera décrit ci-après.

Pour ce faire, l'extrémité 48 de la tige 27, opposée au bras 26 est fixée en rotation à un sommet 49 d'un triangle 50, mobile en rotation autour d'un axe horizontal transversal 51 situé à un autre sommet et solidaire du châssis du dispositif 1.

Le troisième sommet 52 est quant à lui solidaire en rotation d'une tige 53 fixée à son autre extrémité à un bras mobile 54, solidaire d'une came 55 via un galet 56 entre une position basse où le chariot 23 est au poste de pliage, et une position haute où le chariot est au poste de prépliage.

La plaque 45 a, quant à elle, sa position commandée par la came 57 via un galet 59 fixé sur la partie médiane d'un bras 60 dont une extrémité est fixée au châssis 61 du dispositif 1 et l'autre est solidaire d'une tige 62 de commande de la plaque 45, un vérin pneumatique 58 agissant sur une tige articulée elle-même solidaire d'une tige dont l'autre extrémité est solidaire de la plaque.

La plaque 45 est donc mobile entre une position verticale et une position horizontale, selon un diagramme de temps mécanique déterminé, fonction de la position du chariot 23.

Des moyens d'éjection de la boîte formée, par exemple via le chariot 23 propre à prendre une position extrême située au delà du mandrin 24, et des moyens de reprise 63 de ladite boîte, par exemple comprenant un tapis roulant, complètent enfin le dispositif.

On va maintenant décrire en référence aux figures 4 à 10 montrant en coupe transversale une partie du poste 37 de pliage, la formation définitive de la caisse avant son éjection.

Dans la suite, on a utilisé les mêmes numéros de référence pour représenter les mêmes éléments.

Dans le mode de réalisation plus particulièrement décrit ici, le mandrin de pliage 24 est de section octogonale, présentant des coins coupés 64, et une face inférieure 65 horizontale, les moyens 38 de plaquage comprenant une plaque 39 de forme complémentaire à la partie inférieure du mandrin.

Comme décrit précédemment, la face inférieure 65 peut par exemple être évidée ou se présenter de toute autre façon équivalente pour l'homme de métier. Par exemple, le mandrin de pliage peut être, de façon similaire au mandrin de prépliage, formé par quatre barres profilées, parallèles et horizontales, métalliques, formant les quatre coins coupés du mandrin.

Le flan 3 en forme de U préformé sur le mandrin de prépliage, est guidé par des rails latéraux jusqu'au poste de pliage, poste auquel son volet intermédiaire 66 est situé à distance du fond de la plaque 39 (voir figure 4).

On rapproche (voir figure 5) la plaque 39 du volet intermédiaire 66 du flan, par exemple via un vérin hydraulique 67 en venant plaquer ledit volet contre le mandrin.

Les coins coupés de la caisse sont ainsi plaqués sur les coins coupés du mandrin en un seul mouvement vertical de bas en haut. Egalement et par exemple, de façon équivalente, deux vérins latéraux de forme complémentaire aux coins coupés peuvent être prévus pour plaquer le volet intermédiaire sur la face inférieure du mandrin en venant simplement comprimer les coins coupés encadrant le volet intermédiaire sur les coins coupés en vis à vis du mandrin de pliage, par un mouvement vertical, oblique ou latéral desdits vérins.

Compte tenu des formes complémentaires, on vient ainsi rapprocher les volets latéraux 68 du mandrin avec lequel ils sont donc en contact, les doigts pousseurs 44, venant également compléter cette mise en forme.

Une patte 69 (figure 6), par exemple actionnée par un vérin 70, vient alors plaquer le volet supérieur 71 sur le mandrin, la languette 72 étant également appliquée par une pièce 73 sur le coin coupé supérieur 74.

Puis une pièce 75 présentant une face de forme complémentaire au coin coupé (figure 7) vient plaquer le volet d'extrémité 76 relié au volet 71 sur la languette 72 pour terminer l'enroulement.

Ensemble ou à la suite des opérations qui viennent d'être décrites, on réalise également les opérations de fermeture du fond de la caisse (figure 8 à 10).

Deux vérins pousseurs 77, latéraux, ferment les rabats latéraux verticaux 78 ; puis les rabats latéraux horizontaux 79 sont rabattus, en deux temps, par un vérin 80 (pour le volet supérieur 81), puis à l'aide de la plaque 45, après effacement du vérin 80.

Une fois le fond 81 terminé, la plaque 45 s'efface, la plaque 39 descend, commandée par la came 57 et un dispositif d'éjection interne du mandrin (non représenté) effectue un mouvement longitudinal et éjecte la caisse vers les moyens 63 de reprise de la caisse, avant chargement.

Comme il va de soi et comme il en résulte d'ailleurs de ce qui précède, l'invention ne se limite pas au mode de réalisation plus particulièrement décrit. Elle en embrasse au contraire toutes les variantes, et notamment celles où les moyens de pliage et de prépliage sont actionnés différemment, par exemple par des moyens pneumatiques, électriques ou hydrauliques asservis les uns aux autres par un automate programmable, plutôt que par un système de cames.

Egalement les moyens de plaquage sur le mandrin de pliage peuvent être différents, l'essentiel étant que la fonction de plaquage soit réalisée, permettant d'obtenir une caisse de façon répétitive et précise.

On va maintenant décrire le fonctionnement du dispositif 1 en faisant notamment référence à la figure 1.

Le flan 3 situé juste en dessous du mandrin 16 de prépliage est saisi par les ventouses 14 connectées de façon connue en elle-même à un dispositif de mise au vide, le dispositif 21 étant alors en position basse.

Puis les bras 15 sont montés et le flan 3 vient se placer en dessous de la face intérieure du mandrin rectangulaire 16.

Les ventouses 22 saisissent alors le flan par l'intérieur du mandrin 16, les ventouses 14 étant mises à l'atmosphère et les bras 15 sont relevés complètement en position verticale.

Les bras 34 pivotent alors et saisissent au passage les volets latéraux du flan 3 qui est mis en forme de U et plaqué sur le mandrin.

Le chariot 23 solidaire des ventouses 22 est ensuite déplacé automatiquement par le système à came, le cliquet 32 poussant le flan jusqu'en position de pliage sur le mandrin 24.

Au passage, les moyens encolleurs 42 déposent la colle nécessaire à la fixation des volets entre eux, et à la fixation des rabats entre eux pour former le fond de façon connue, jusqu'en position de pliage sur le mandrin 24.

La plaque 39 est alors approchée et plaquée sur le mandrin avant ou simultanément au repliage du volet supérieur par la patte 69, la languette 72 étant ensuite comprimée sur le volet supérieur qui a été préalablement encollé sur sa partie de contact avec la languette.

Avant d'appliquer la languette ou simultanément, les petits rabats latéraux 75 du fond sont rabattus en pression sur le fond 47 du mandrin puis la languette 72 est appliquée ; le rabat supérieur 77 est replié, l'ensemble rabat inférieur et rabat supérieur étant alors plaqué sur le fond du mandrin par la plaque 45.

Pendant le formage, le chariot 23 est revenu à sa position initiale, actionné par le système à came dimensionné en conséquence, pour reprendre un flan et réitérer l'opération.

Une fois la formation de la caisse terminée, elle est éjectée au moment du retour du chariot avec un nouveau flan, l'ensemble des vérins et autres dispositifs ayant participé au formage revenant à leur position initiale, et ainsi de suite.

## Revendications

1. Dispositif (1) pour la réalisation d'une caisse (2) à partir d'un flan (3) de matière en feuille comportant une suite de volets rectangulaires (4) reliés les uns aux autres par des premières lignes de pliage (5) parallèles les unes aux autres, comprenant un volet intermédiaire (40, 66), et un premier ensemble de rabats latéraux (6) disposés d'un côté de ladite suite de volets, reliés à celle-ci par des secondes lignes de pliage (7) perpendiculaires aux premières lignes de pliage et destinés à former au moins partiellement le fond de la caisse, ledit dispositif comportant :
- des moyens (8, 9, 10, 12, 13) de stockage de plusieurs flans en pile,
- un mandrin (24) de pliage définitif,
- des moyens (14, 15, 21) de préhension et de déplacement un par un desdits flans vers le mandrin (24) de pliage définitif,
- des moyens (42) d'encollage du flan,
- et des moyens de mise en forme de U du flan (3) et de plaquage sur le mandrin, (24) de pliage définitif,
caractérisé en ce que la mandrin (24) de pliage définitif est extensible entre une première position rétractée et une seconde position de formage de la caisse (2) et comporte un dispositif d'éjection interne au mandrin effectuant un mouvement longitudinal pour éjecter la caisse.

2. Dispositif selon la revendication 1, caractérisé en ce que le mandrin (24) de pliage définitif présente une section octogonale.

3. Dispositif selon l'une quelconque des revendication 1 et 2, caractérisé en ce que le dispositif comporte des moyens (38) de plaquage du volet intermédiaire (40,66) du flan sur une face inférieure (41,65) du mandrin (23) de pliage définitif, lesdits moyens (38) de plaquage comprennent des moyens (39) de support à distance du volet intermédiaire au niveau du mandrin de pliage et des moyens (67) agencés pour rapprocher progressivement et pour venir plaquer ledit volet intermédiaire (40,66) sur le mandrin de pliage définitif.

4. Dispositif selon la revendication 3, caractérisé en ce que les moyens (39) de support sont constitués par une plaque mobile.

5. Dispositif selon l'une quelconque des revendications précédentes, caractérisé en ce que lesdits moyens (38) de plaquage comportent au moins un vérin (67) d'action verticale de bas en haut propre à exercer la fonction de plaquage dudit volet intermédiaire (40,66) sur le mandrin (23) de pliage definitif.

6. Dispositif selon la revendication 5 dépendante de la revendication 2, caractérisé en ce que lesdits moyens (38) de plaquage comportent deux vérins à action verticale oblique ou latérale, venant comprimer les coins coupés encadrant ledit volet intermédiaire, sur les coins coupés en vis à vis dudit mandrin de pliage.

7. Dispositif selon l'une quelconque des revendications 1 et 2, caractérisé en ce que les moyens (38) de plaquage sont constitués par des profilés, lames ou équivalents agencés pour comprimer progressivement de façon élastique le volet intermédiaire du flan contre la face inférieure du mandrin de pliage définitif lors du transfert.

8. Dispositif selon l'une quelconque des revendications précédentes, caractérisé en ce qu'il comprend un mandrin (16) de prépliage de section présentant une forme différente de celle du mandrin (24) de pliage définitif.

9. Dispositif selon la revendication 8, caractérisé en ce que le mandrin (16) de prépliage présente une section rectangulaire et le mandrin (24) de pliage définitif présente une section octogonale.

10. Dispositif selon l'une quelconque des revendications 8 et 9, caractérisé en ce que les moyens (14, 15, 21) de préhension et de déplacement desdits flans vers le mandrin de prépliage comportent des bras (15) latéraux de préhension par ventouse (14) du flan, situé à l'extérieur et pivotant de part et d'autre du mandrin (16) de prépliage.

11. Dispositif selon la revendication 10, caractérisé en ce qu'il comporte des moyens (22) de reprise par ventouse dudit flan au travers dudit mandrin (16) de prépliage, lesdits moyens de reprise par ventouse étant associés aux moyens (23) de déplacement du flan préplié, du mandrin de prépliage au mandrin de pliage.

12. Dispositif selon l'une quelconque des revendications précédentes, caractérisé en ce que il comporte au niveau du mandrin (24) de pliage définitif, des moyens (44) de pliage intermédiaire des rabats de fond avant mise en pression d'une part des volets destinés à former les parois latérales, et d'autre part des rabats destinés à former ledit fond.

13. Dispositif selon l'une quelconque des revendications précédentes, caractérisé en ce que il comporte un système (45, 46) de plaquage du fond sur le mandrin de pliage définitif avec double came (55, 57).

14. Dispositif selon l'une quelconque des revendications précédentes, caractérisé en ce que le mandrin (16) de prépliage est disposé directement au dessus de la sortie des moyens de stockage des flans.

15. Procédé pour la réalisation d'une caisse (2) à partir d'un flan (3) de matière en feuille comportant une suite de volets (4) rectangulaires reliés les uns aux autres par des premières lignes de pliage (5) parallèles les unes aux autres, comprenant un volet intermédiaire (66), et un premier ensemble de rabats latéraux (6) disposés d'un côté de ladite suite de volets, reliés à celle-ci par des secondes lignes de pliage (7) perpendiculaires aux premières lignes de pliage et destinés à former au moins partiellement le fond de la caisse, procédé dans lequel :
- on stocke plusieurs flans en pile,
- on prend et on déplace un par un lesdits flans vers un mandrin (24) de pliage définitif desdits flans,
- on encolle,
- on enroule ledit flan autour dudit mandrin de pliage définitif, et
pour enrouler ledit flan autour du mandrin de pliage définitif on plaque le volet intermédiaire (40,66) du flan sur une face inférieure du mandrin de pliage définitif, on forme le fond de la caisse par rabattage des volets,
caractérisé en ce que, on éjecte la caisse ainsi formée par un dispositif d'éjection interne au mandrin effectuant un mouvement longitudinal.

16. Procédé selon la revendication 15, caractérisé en ce que, pour plaquer ledit flan on comprime progressivement de façon élastique le volet intermédiaire du flan contre la face inférieure du mandrin de pliage définitif lors du transfert.

17. Procédé selon la revendication 15, caractérisé en ce que, pour plaquer le volet intermédiaire au niveau du mandrin de pliage définitif, on rapproche progressivement ledit volet intermédiaire de la face inférieure (41,65) du mandrin de pliage définitif contre laquelle il vient entièrement en appui en fin de plaquage.

## Claims

1. Device (1) for producing a box (2) from a blank (3) made of sheet material comprising a series of rectangular sections (4) connected to one another by first folding lines (5) parallel to one another, comprising an intermediate section (40, 66), and a first set of lateral flaps (6) arranged on one side of said series of sections, connected thereto by second folding lines (7) perpendicular to the first folding lines and intended to form at least partly the bottom of the box, said device comprising:
- means (8, 9, 10, 12, 13) for storing several blanks in a stack,
- a final folding mandrel (24),
- means (14, 15, 21) for gripping and displacing, one by one, said blanks to the final folding mandrel (24),
- means (42) for gluing the blank,
- and means for giving the blank (3) a U-shape and pressing it over the final folding mandrel (24),
characterised in that the final folding mandrel (24) is extendible between a first retracted position and a second position for forming the box (2) and comprises an ejection device inside the mandrel effecting a longitudinal movement to eject the box.

2. Device according to Claim 1, characterised in that the final folding mandrel (24) has an octagonal section.

3. Device according to any one of Claims 1 and 2, characterised in that the device comprises means (38) for pressing the intermediate section (40, 66) of the blank over a lower face (41, 65) of the final folding mandrel (23), said pressing means (38) comprise means (39) for remotely supporting the intermediate section at the level of the folding mandrel and means (67) arranged for gradually bringing said intermediate section (40, 66) closer and for pressing it over the final folding mandrel.

4. Device according to Claim 3, characterised in that the support means (39) are constituted by a mobile plate.

5. Device according to any one of the preceding claims, characterised in that said pressing means (38) comprise at least one jack (67) with vertical upwards action suitable for performing the function of pressing said intermediate section (40, 66) over the final folding mandrel (23).

6. Device according to Claim 5 dependent on Claim 2, characterised in that said pressing means (38) comprise two jacks with oblique or lateral vertical action, compressing the cut corners surrounding said intermediate section, over the cut corners facing said folding mandrel.

7. Device according to any one of Claims 1 and 2, characterised in that the pressing means (38) are constituted by profiles, blades or equivalent arranged so as to compress the intermediate section of the blank gradually and resiliently against the lower face of the final folding mandrel at the time of transfer.

8. Device according to any one of the preceding claims, characterised in that it comprises a section prefolding mandrel (16) having a shape that differs from that of the final folding mandrel (24).

9. Device according to Claim 8, characterised in that the prefolding mandrel (16) has a rectangular cross section and the final folding mandrel (24) has an octagonal cross section.

10. Device according to any one of Claims 8 and 9, characterised in that the means (14, 15, 21) for gripping said blanks and displacing them towards the prefolding mandrel comprise lateral arms (15) for gripping the blank by a sucker (14), located outside and pivoting from one side of the prefolding mandrel (16) to the other.

11. Device according to Claim 10, characterised in that it comprises means (22) for picking up said blank using a sucker by means of said prefolding mandrel (16), said sucker means for picking up being associated with the means (23) for displacing the prefolded blank, from the prefolding mandrel to the folding mandrel.

12. Device according any one of the preceding claims, characterised in that it comprises, at the level of the final folding mandrel (24), means (44) for intermediate folding of the bottom flaps before pressure is applied, on the one hand, to the sections intended to form the side walls, and on the other hand to the flaps intended to form said bottom.

13. Device according to any one of the preceding claims, characterised in that it comprises a system (45, 46) for pressing the bottom over the final folding mandrel with dual cam (55, 57).

14. Device according to any one of the preceding claims, characterised in that the prefolding mandrel (16) is arranged directly over the outlet of the storage means for the blanks.

15. Method for producing a box (2) from a blank (3) made of sheet material comprising a series of rectangular sections (4) connected to one another by first folding lines (5) parallel to one another, comprising an intermediate section (66), and a first set of lateral flaps (6) arranged on one side of said series of sections, connected thereto by second folding lines (7) perpendicular to the first folding lines and intended to form at least partly the bottom of the box, in which method:
- several blanks are stored in a stack,
- said blanks are taken and displaced, one by one, to the final folding mandrel (24) for said blanks,
- gluing takes place,
- said blank is rolled around said final folding mandrel, and
- to roll said blank around the final folding mandrel, the intermediate section (40, 66) of the blank is pressed over a lower face of the final folding mandrel, the bottom of the box is formed by folding the sections over, characterised in that the box thus formed is ejected by an ejection device inside the mandrel effecting a longitudinal movement.

16. Method according to Claim 15, characterised in that, in order to press said blank, the intermediate section of the blank is compressed gradually and resiliently against the lower face of the final folding mandrel at the time of transfer.

17. Method according to Claim 15, characterised in that, in order to press the intermediate section in the area of the final folding mandrel, said intermediate section is brought gradually closer to the lower face (41, 65) of the final folding mandrel against which it bears fully at the end of the pressing.

## Patentansprüche

1. Vorrichtung (1) zur Herstellung einer Schachtel (2) aus einem Zuschnitt (3) aus blattförmigem Material, mit einer Reihe von rechteckigen Abschnitten (4), die durch erste, parallel zueinander verlaufende Faltlinien (5) miteinander verbunden sind, mit einem Zwischenabschnitt (40, 66) und einer ersten Gruppe von seitlichen Umschlagklappen (6), die auf der einen Seite der Reihe von Abschnitten angeordnet und mit diesen durch senkrecht zu den ersten Faltlinien verlaufende zweite Faltlinien (7) verbunden sind, um zumindest teilweise den Schachtelboden zu bilden, wobei die Vorrichtung enthält:
- Mittel (8, 9, 10, 12, 13) zur stapelweisen Lagerung von mehreren Zuschnitten,
- einen Falzdorn (24),
- Mittel (14, 15, 21) zum Ergreifen und Verschieben der Zuschnitte nacheinander in Richtung des Falzdorns (24),
- Mittel (42) zum Beleimen des Zuschnitts, sowie
- Mittel, um den Zuschnitt (3) in U-Form zu bringen und an den Falzdorn (24) anzulegen,
dadurch gekennzeichnet, daß der Falzdorn (24) zwischen einer ersten, eingezogenen Stellung und einer zweiten Stellung zur Formung der Schachtel (2) verstellbar ist und eine dem Dorn zugehörige Ausstoßvorrichtung aufweist, die eine Längsbewegung ausführt, um die Schachtel auszustoßen.

2. Vorrichtung nach Anspruch 1, dadurch gekennzeichnet, daß der Falzdorn (24) einen achteckigen Querschnitt aufweist.

3. Vorrichtung nach einem der Ansprüche 1 und 2, dadurch gekennzeichnet, daß die Vorrichtung Mittel (38) enthält, um den Zwischenabschnitt (40, 66) des Zuschnitts an eine Unterseite (41, 65) des Falzdorns (23) anzulegen, wobei die Anlegemittel (38) Tragmittel (39) im Abstand zum Zwischenabschnitt im Bereich des Falzdorns aufweisen und Mittel (67) enthalten, um den Zwischenabschnitt (40, 66) dem Falzdorn fortschreitend anzunähern und ihn an diesem anzulegen.

4. Vorrichtung nach Anspruch 3, dadurch gekennzeichnet, daß die Tragmittel (39) aus einer beweglichen Platte bestehen.

5. Vorrichtung nach einem der vorhergehenden Ansprüche, dadurch gekennzeichnet, daß die Anlegemittel (38) zumindest ein Stellglied (67) zur senkrechten Verschiebung von unten nach oben enthalten, mit welchem der Zwischenabschnitt (40, 66) an den Falzdorn (23) anlegbar ist.

6. Vorrichtung nach Anspruch 5 in Abhängigkeit von Anspruch 2, dadurch gekennzeichnet, daß die Anlegemittel (38) zwei Stellglieder zur senkrechten, schrägen oder seitlichen Verschiebung enthalten, welche die den Zwischenabschnitt einfassenden Eckabschnitte an die gegenüberliegenden Eckabschnitte des Falzdorns andrücken.

7. Vorrichtung nach Anspruch 1 und 2, dadurch gekennzeichnet, daß die Anlegemittel (38) aus Profilen, Bändern oder ähnlichem bestehen, die dafür vorgesehen sind, um beim Transfer den Zwischenabschnitt des Zuschnitts fortschreitend nachgiebig an die Unterseite des Falzdorns anzudrücken.

8. Vorrichtung nach einem der vorhergehenden Ansprüche, dadurch gekennzeichnet, daß sie einen Biegedorn (16) enthalt, dessen Querschnittsform sich von der des Falzdorns (24) unterscheidet.

9. Vorrichtung nach Anspruch 8, dadurch gekennzeichnet, daß der Biegedorn (16) einen rechteckigen Querschnitt und der Falzdorn (24) einen achteckigen Querschnitt aufweist.

10. Vorrichtung nach Anspruch 8 und 9, dadurch gekennzeichnet, daß die Mittel (14, 15, 21) zum Ergreifen und Verschieben der Zuschnitte zum Biegedorn hin seitliche Arme (15) zum Ergreifen des Zuschnitts mittels Saugöffnung (14) enthalten, die sich an der Außenseite befinden und beiderseits des Biegedorns (16) schwenkbeweglich sind.

11. Vorrichtung nach Anspruch 10, dadurch gekennzeichnet, daß sie Mittel (22) zum Ansaugen des Zuschnitts durcn den Biegedorn (16) enthält, wobei die Ansaugmittel Mitteln (23) zum Verschieben des gebogenen Zuschnitts vom Biegedorn zum Falzdorn hin zugeordnet sind.

12. Vorrichtung nach einem der vorhergehenden Ansprüche, dadurch gekennzeichnet, daß sie im Bereich des Falzdorns (24) Mittel (44) zum Zwischenfalten der Bodenklappen bevor einerseits die Abschnitte für die Seitenwände und andererseits die Umschlagklappen für den Boden angedrückt werden, enthält.

13. Vorrichtung nach einem der vorhergehenden Ansprüche, dadurch gekennzeichnet, daß sie eine Einrichtung (45, 46) zum Anlegen des Bodens an den Falzdorn mit zweifacher Krümmung (55, 57) enthält.

14. Vorrichtung nach einem der vorhergehenden Ansprüche, dadurch gekennzeichnet, daß der Biegedorn (16) unmittelbar über dem Ausgang der Mittel zur Lagerung der Zuschnitte angeordnet ist.

15. Verfahren zur Herstellung einer Schachtel (2) aus einem Zuschnitt (3) aus blattförmigem Material, mit einer Reihe von rechteckigen Abschnitten (4), die durch erste, parallel zueinander verlaufende Faltlinien (5) miteinander verbunden sind, mit einem Zwischenabschnitt (66) und einer ersten Gruppe von zeitlichen Umschlagklappen (6), die auf der einen Seite der Reihe von Abschnitten angeordnet und mit diesen durch senkrecht zu den ersten Faltlinien verlaufende zweite Faltlinien (7) verbunden sind, um zumindest teilweise den Schachtelboden zu bilden, bei dem
- mehrere Zuschnitte gestapelt werden,
- die Zuschnitte nacheinander ergriffen und zu einem Dorn (24) zum Falzen der Zuschnitte verschoben werden,
- Leim aufgebracht wird,
- der Zuschnitt um den Falzdorn gewickelt wird, und
- der Zwischenabschnitt (40, 66) des Zuschnitts an eine Unterseite des Falzdorns angelegt wird, um den Zuschnitt um den Falzdorn zu wickeln, und bei dem der Schachtelboden durch Umklappen der Abschnitte gebildet wird, dadurch gekennzeichnet, daß die so gebildete Schachtel durch eine dem Dorn zugehörige Ausstoßvorrichtung ausgestoßen wird, die eine Längsbewegung ausführt.

16. Verfahren nach Anspruch 15, dadurch gekennzeichnet daß beim Transfer der Zwischenabschnitt des Zuschnitts fortschreitend nachgiebig an die Unterseite des Falzdorns angedrückt wird, um den Zuschnitt anzulegen.

17. Verfahren nach Anspruch 15, dadurch gekennzeichnet, daß der Zwischenabschnitt fortschreitend der Unterseite (41, 65) des Falzdorns angenähert wird, um den Zwischenabschnitt im Bereich des Falzdorns anzulegen, wobei der Zwischenabschnitt am Ende des Anlegevorgangs sich ganz an dieser Unterseite abstützt.
